# EUROPÄISCHE PATENTSCHRIFT

(11) **EP 1 133 361 B1**
(45) Veröffentlichungstag und Bekanntmachung des Hinweises auf die Patenterteilung: **09.03.2005**
(21) Anmeldenummer: 00960271.5
(22) Anmeldetag: 25.09.2000
(51) Int. Cl.: B05B 1/16, B05B 1/30

(54) **BRAUSEKOPF**
SHOWER HEAD
POMME DE DOUCHE

(30) Priorität: 29.09.1999 CH 177799
(43) Veröffentlichungstag der Anmeldung: 19.09.2001
(73) Patentinhaber: Weidmann Plastics Technology AG, 8640 Rapperswil (CH)
(72) Erfinder: BÖSCH, Paul, CH-9642 Ebnat-Kappel (CH)
(74) Vertreter: Groner, Manfred
(86) Internationale Anmeldenummer: PCT/CH2000/000517
(87) Internationale Veröffentlichungsnummer: WO 2001/023096

(56) Entgegenhaltungen:
- DE-A- 3 643 320
- DE-B- 1 114 445
- FR-A- 2 481 954
- US-A- 3 841 346

## Beschreibung

Die Erfindung betrifft einen Brausekopf mit einem äusseren Gehäuse, in dem ein umstellbares Ventil mit einem Ventilkörper und einem verschieblich in diesem geführten Verschlusskörper untergebracht ist, wobei ein Ende des Verschlusskörpers unterhalb einer eindrückbaren Membran angeordnet ist, derart, dass der Verschlusskörper zum Umstellen der Strahlart durch Eindrücken der Membran gegen die rückwirkende Kraft einer Feder von einem ersten Ventilsitz auf einen zweiten Ventilsitz verschiebbar ist, mit Rückstellmitteln, mit denen der Verschlusskörper gegen einen Wasserdruck vom zweiten Ventilsitz gegen den ersten Ventilsitz bewegbar ist.

Brausen dieser Art sind allgemein bekannt. Sie ermöglichen die Umstellung der Strahlart, beispielsweise von einem Perlatorstrahl auf einen Siebstrahl. Dazu wird die Membran eingedrückt und damit der Verschlusskörper des Ventils auf einen unteren Ventilsitz bewegt. Bei hinreichendem Wasserdruck wird der Verschlusskörper in dieser Stellung gehalten und das Wasser gelangt durch Austrittsöffnungen, die den Siebstrahl ergeben. Bei einem Fliessdruck von weniger als beispielsweise 0,5 bar bleibt dieser Siebstrahl erhalten. Um wieder auf den Perlatorstrahl umzustellen, muss der Verschlusskörper wieder angehoben werden. Bei der Brause nach der EP-A-0659490 erfolgt dieses Anheben mittels eines Hebels, der am oberen Ende des Ventilkörpers angelenkt und unterhalb der Membran angeordnet ist. Es gibt auch andere Einstellmittel, mit denen der Ventilkörper angehoben werden kann. Nachteilig bei der genannten Ausführung mit dem Umstellhebel ist insbesondere die vergleichsweise ungünstige Handhabung, da zur Betätigung die dazu geeignete Position der Membran gefunden werden muss. Durch geeignete Markierung kann die Handhabung etwas verständlicher gestaltet werden, dies ist aber in vielen Fällen nicht zweckmässig.

Der Erfindung liegt die Aufgabe zugrunde eine Brause der genannten Art zu schaffen, welche einfacher betätigtbar ist und die trotzdem mit wenigen und robusten Teilen herstellbar ist. Die Brause soll zudem funktionssicher und kostengünstig herstellbar sein.

Die Aufgabe ist bei einer gattungsgemässen Brause gemäss Anspruch 1 gelöst.

Beim erfindungsgemässen Brausekopf ist somit die Membran in einem drehbaren Deckel integriert. Die Membran ist kuppelförmig und damit oberseitig des Brausekopfes vorstehend. Ein Ertasten der geeigneten Position auf der Membran ist somit nicht erforderlich.

Für die Erfindung ist zudem wesentlich, dass die Membran und der Deckel ohne Zwischenraum als eine Einheit hergestellt werden können. Bekannte Brausen dieser Art weisen vielfach eine Rille unterhalb des Drückers auf. Beim erfindungsgemässen Brausekopf kann durch die Anordnung der Membran im Deckel ein solcher Zwischenraum vermieden werden. Dies ist insbesondere aus hygienischen Gründen vorteilhaft und ermöglicht ein einfaches Reinigen des Brausekopfs.

Die Rückstellung erfolgt beim erfindungsgemässen Brausekopf durch Drehen des Deckels, und damit durch gleichzeitiges Drehen der Membran, die im Deckel integriert ist. Das Drehen des Dekkels ist sehr einfach und ergonomisch. Beispielsweise kann am Deckel eine radial vorstehende Betätigungsnase angeformt sein.

Die Umstellung des Ventils wird vorzugsweise über eine Steuerkurve erreicht, die am Ventilkörper angeordnet ist und die beim Drehen des Deckels den Verschlusskörper anhebt. Diese Rückstellung erfolgt durch Drehen des Deckels im Uhrzeiger- oder Gegenuhrzeigersinn. Denkbar ist hier auch eine Weiterbildung, bei welcher beim Drehen des Deckels in einer Richtung die Einstellung des Ventils arretiert wird. Eine solche Arretierung hat den Vorteil, dass der Siebstrahl auch bei einer Verminderung des Fliessdruckes beispielsweise unter 0,5 bar erhalten bleibt.

Der Verschlusskörper wird vorzugsweise durch einen tastenförmigen Drücker betätigt, der am oberen Ende des Verschlusskörpers angeordnet ist. Dieser Drücker weist vorzugsweise oberseitig eine gewölbte Fläche auf, die sich etwa parallel zur Unterseite der Membran erstreckt. Die Erstreckung ist vorzugsweise so gross, dass der Drücker im wesentlichen an jeder Position der Membran nach unten bewegt werden kann.

Der Deckel ist gemäss einer Weiterbildung der Erfindung ringförmig und die Membran in Draufsicht im wesentlichen kreisförmig. Die Membran ist vorzugsweise in den Deckel eingerastet, oder im Zweipolymerverfahren direkt an den Deckel angeformt. Dadurch kann ein Teil eingespart und die Montage vereinfacht werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: einen Schnitt durch einen erfindungsgemässen Brausekopf entlang der Linie I-I der Figur 2,
- Figur 2: eine Draufsicht auf den erfindungsgemässen Brausekopf und
- Figur 3: einen Schnitt durch einen Teil des Brausekopfes entlang der Linie III-III der Figur 2.

Der Brausekopf weist ein Gehäuse 6 auf, das einen Kopfteil 6a besitzt, an welchem ein hier nur teilweise gezeigter Rohrteil 6b angeformt ist. Der Kopfteil 6a nimmt einen Ventilkörper 5 auf, der mit Rastnocken 5d im Gehäuse 6 verankert ist. Ein rohrförmiger Einsatz 11 ist am hier nicht gezeigten Ende in bekannter Weise an einer Wasserleitung anschliessbar. Dieser Einsatz 11 führt mit einem Durchgang 11a das Wasser zu einer Öffnung 12 des Ventilkörpers 5. Der Einsatz 11 liegt dicht am Ventilkörper 5 an und ist mittels eines von oben aufgeschobenen Riegels 8 lösbar mit dem Ventilkörper 5 verbunden.

Der Ventilkörper 5 weist gemäss Figur 3 ein Innengewinde 15 auf, in das ein Sieb 4 eingeschraubt ist. Zwischen dem Sieb 4 und dem Ventilgehäuse 5 ist ein zylindrischer Einsatz 10 angeordnet, der an seinem Umfang mit dem Ventilkörper 5 verbunden ist und der einen Durchgang 14 aufweist. Das Sieb 4 ist zur Erzeugung eines Siebstrahles mit einer Mehrzahl von vergleichsweise schmalen Düsenöffnungen 18 versehen.

Im Ventilkörper 5 ist ein Verschlusskörper 9 angeordnet, der einen Ventilsitz 9a besitzt, welcher in Figur 1 an einem ersten und oberen Ventilsitz 16 anliegt. Am oberen Ende des Verschlusskörpers 9 ist ein becherförmiger Drücker 3 aufgerastet, der durch eine Druckfeder 7 in der in Figur 1 gezeigten Position gehalten wird. Diese Druckfeder 7 ist gleichseitig eine Torsionsfeder, wie weiter unten noch erläutert wird. Der Drücker 3 weist zwei radial vorstehende Mitnehmernocken 3a auf, die jeweils zwischen zwei Führungsnocken 1b geführt sind, wie insbesondere die Figur 2 erkennen lässt. Diese Führung ermöglicht eine vertikale Bewegung des Drückers 3 bzw. des Verschlusskörpers 9 im Deckel 1.

Ein Deckel 1 ist ringförmig ausgebildet und weist eine obere kreisrunde Öffnung 1d auf, in die eine gummielastische Membran 2 eingesetzt ist. Vorzugsweise ist die Membran 2 mittels Rastnokken 2a auf den Deckel 1 aufgerastet. Die Membran 2 ist teilkugelförmig ausgebildet und oben sowie mittig grossflächig vorstehend. Die Membran 2 ist ferner bündig zur Außenseite des ringförmigen Deckels 1. Der Deckel 1 ist am Ventilkörper 5 befestigt, verzugsweise mittels einer Bajonett- oder Rastverbindung.

Unterhalb der Membran 2 ist der Drücker 3 angeordnet, der eine Oberseite 3d besitzt, die parallel zur Membran 2 verläuft und sich im wesentlichen über den gesamten Bereich der Öffnung 1d erstreckt.

In der in Figur 1 gezeigten Position ist der Verschlusskörper 9 in einer Position, in welcher das durch den Kanal 11a einströmende Wasser in den Kanal 14 und von diesem durch eine Öffnung 20 nach aussen gelangt. Ein weiterer Einsatz 21 ergibt den genannten Perlatorstahl. Die Erzeugung eines solchen Strahles ist ansich dem Fachmann bekannt.

Wird die Membran 2 gemäss Figur 1 in Richtung des Pfeiles A eingedrückt, so wird der Drücker 3 durch die Membran beaufschlagt und gegen die rückwirkende Kraft der Feder 7 wird der Ventilteller 9a vom ersten Ventilsitz 16 abgehoben und gegen den zweiten Ventilsitz 17 bewegt. Das einströmende Wasser gelangt nun von der Öffnung 12 in den Kanal 13 und von diesem über eine weitere Öffnung 22 in einen Ringkanal 23 und von diesem durch die Düsenöffnungen 18 als Siebstahl nach aussen. Die Strahlart wird somit durch drücken der Membran 2 vom Perlatorstrahl auf den Siebstrahl umgestellt. Ist der Wasserdruck grösser als beispielsweise 0,5 bar, so hält das Wasser den Verschlusskörper 9 gegen die rückwirkende Kraft der Feder 7 in dieser Stellung. Soll nun das Ventil umgestellt werden, so wird der Deckel 1 an einer vorstehenden Nase 1c in Ansicht der Figur im Uhrzeigersinn um die Achse B gedreht. Hierbei kommen zwei Rippen 3b des Drückers 3 in Eingriff mit Steuerkurven 5a, die am Ventilkörper 5 angeformt sind. Durch diesen Eingriff wird der Drücker 3 nach oben bewegt, wobei er durch die Feder 7 unterstützt wird. Anschläge 5e begrenzen diese Bewegung. Die vorgespannte Feder 7 spannt dem Drücker 3 gegen die Anschlagnocken 5f. Bei dieser Bewegung des Drückers 3 wird die Druckfeder 7 gespannt. Wird der Deckel 1 losgelassen, so bewegt die Feder 7 den Drücker 3 durch eine Schwenkbewegung um die Achse B wieder in die in Figur 2 gezeigte Position. Damit diese Feder 7 als Torsionsfeder wirken kann, sind ihre Enden entsprechend in einer Nut 5c des Ventilkörpers 5 und in einer hier nicht näher gezeigten Nut des Drückers 3 abgestützt.

Nach der Umstellung liegt der Ventilteller 9a wieder gemäss Figur 1 am ersten Ventilsitz 16 an. Das Wasser gelangt durch die Öffnung 12 in den Kanal 14, wie oben erwähnt. Diese Stellung bleibt bei jedem Wasserdruck erhalten. Die Umstellung erfolgt wie erwähnt durch Drücken der Membran 2 in Richtung des Pfeils A. Da wie erwähnt die Membran 2 oben vorstehend und grossflächig ist, kann die Membran 2 auch mit der Handballe gedrückt werden, wobei gleichzeitig der Brausekopf von vorne gehalten wird. Üblicherweise wird zur Betätigung der Brausekopf mit einer Hand am Rohrteil 6b gehalten. Der Druckpunkt auf der Membran 2 ist nicht kritisch und eine bestimmte Position muss nicht gefunden werden. Die Rückstellung erfolgt wie erwähnt durch Drehen des Deckels 1. Das Drehen erfolgt vorzugsweise an der vorstehenden Nase 1c. Der Brausekopf ist wie ersichtlich weitgehend geschlossen und damit gegen Eindringen von Schmutz geschützt. Dies ist ein wesentlicher Gesichtspunkt, insbesondere dort wo besondere hygienische Anforderungen gestellt sind.

Die Erfindung ermöglicht somit die Herstellung eines Brausekopfes, der aus vergleichsweise wenigen und robusten Teilen herstellbar ist und der sehr ergonomisch bedienbar und zudem funktionssicher ist.

## Patentansprüche

1. Brausekopf mit einem äusseren Gehäuse (6), in dem ein umstellbares Ventil mit einem Ventilkörper (5) und einem verschieblich in diesem geführten Verschlusskörper (9) untergebracht ist, wobei ein Ende des Verschlusskörpers (9) unterhalb einer eindrückbaren Membran (2) angeordnet ist, derart, dass der Verschlusskörper (9) zum Umstellen der Strahlart durch Eindrükken der Membran (2) gegen die rückwirkende Kraft einer Feder (7) von einem ersten Ventilsitz (16) auf einen zweiten Ventilsitz (17) verschiebbar ist, mit Rückstellmitteln, mit denen der Verschlusskörper (9) vom einen Ventilsitz (17) auf den anderen Ventilsitz (16) bewegbar ist, **dadurch gekennzeichnet, dass** die Membran (2) in einem drehbaren Deckel (1) angeordnet ist und dass der Verschlusskörper (9) durch Drehen des Deckels (1) vom einen Ventilsitz (17, 16) gegen den anderen Ventilsitz (16, 17) bewegbar ist.

2. Brausekopf nach Anspruch 1, **dadurch gekennzeichnet, dass** der drehbare Deckel (1) ringförmig ausgebildet ist.

3. Brausekopf nach Anspruch 1 oder 2, **dadurch gekennzeichnet, dass** der Deckel (1) eine vorzugsweise kreisrunde Öffnung (1d) aufweist, in welche die Membran (2) aussenseitig bündig eingesetzt ist.

4. Brausekopf nach einem der Ansprüche 1 bis 3, **dadurch gekennzeichnet, dass** der Deckel (1) auf dem Ventilkörper (5) oder dem äusseren Gehäuse (6) drehbar geführt ist.

5. Brausekopf nach einem der Ansprüche 1 bis 4, **dadurch gekennzeichnet, dass** der Deckel (1) mit der Membran (2) eine kuppelförmige Einheit bildet.

6. Brausekopf nach einem der Ansprüche 1 bis 5, **dadurch gekennzeichnet, dass** der Verschlusskörper (9) unterhalb der Membran (2) einen vergleichsweise breiten Drücker (3) aufweist.

7. Brausekopf nach Anspruch 6 **dadurch gekennzeichnet, dass** der Drücker (3) im Deckel (1) verschieblich geführt ist.

8. Brausekopf nach Anspruch 6 oder 7, **dadurch gekennzeichnet, dass** für die Umstellung des Verschlusskörpers (9) der Drükker (3) an einer Steuerkurve (5a) des Ventilkörpers (5) geführt ist.

9. Brausekopf nach Anspruch 8, **dadurch gekennzeichnet, dass** der Drücker (3) unterseitig Rippen (3b) aufweist, die bei der Umstellung an der Steuerkurve (5a) entlanggleiten.

10. Brausekopf nach einem der Ansprüche 6 bis 9, **dadurch gekennzeichnet, dass** zwischen dem Drücker (3) und dem Ventilkörper (5) eine Feder (7) angeordnet ist, die gleichzeitig eine Druckfeder und eine Torsionsfeder ist.

11. Brausekopf nach einem der Ansprüche 1 bis 10, **dadurch gekennzeichnet, dass** die Membran kuppelförmig ausgebildet ist.

12. Brausekopf nach einem der Ansprüche 1 bis 11, **dadurch gekennzeichnet, dass** die Membran am Deckel angeformt, vorzugsweise angespritzt ist.

13. Brausekopf nach einem der Ansprüche 1 bis 12, **dadurch Gekennzeichnet, dass** der Verschlusskörper (9) nach dem Umstellen arretiert wird.

## Claims

1. Showerhead with an outer casing (6), in which is arranged an adjustable valve with a valve body (5) and a shut-off (9) routed through this valve body (5), whereby one end of said shut-off (9) is arranged below a membrane (2) that can be pressed in so that the shut-off (9) can be adjusted to change the stream setting by pressing in the membrane (2) against the retroactive force of a spring (7) from a first valve position (16) to a second valve position (17), with a reset mechanism, whereby the shut-off (9) can be moved from one valve position (17) to another valve position (16), **characterized in that** the membrane (2) is arranged in a rotating cover (1) and that the shut-off (9) can be moved by rotating the cover (1) from one valve position (17, 16) to the other valve position (16, 17).

2. Showerhead according to claim 1, **characterized in that** the rotating cover (1) is ring-shaped in design.

3. Showerhead according to claim 1 or 2, **characterized in that** the cover (1) has a preferably round opening (1d), in which the membrane (2) is inserted flush with the exterior.

4. Showerhead according to one of the claims 1 to 3, **characterized in that** the cover (I) is arranged in a rotating fashion on the valve body (5) or the outer casing (6).

5. Showerhead according to one of the claims 1 to 4, **characterized in that** the cover (1) forms a domed unit with the membrane (2).

6. Showerhead according to one of the claims 1 to 5, **characterized in that** the shut-off (9) has a relatively wide button (3) below the membrane (2).

7. Showerhead according to claim 6, **characterized in that** the button (3) is positioned inside the cover (1) in an adjustable manner.

8. Showerhead according to claim 6 or 7, **characterized in that** the button (3) is positioned on a guide curve (5a) of the valve body (5) for switching the shut-off (9).

9. Showerhead according to claim 8, **characterized in that** the button (3) has ribs (3b) on its underside, which glide along the guide curve (5a) when switched.

10. Showerhead according to one of the claims 6 to 9, **characterized in that** a spring (7) serving as both a garter spring and a torsional spring is arranged between the button (3) and the valve body (5).

11. Showerhead according to one of the claims 1 to 10, **characterized in that** the membrane is dome-shaped in design.

12. Showerhead according to claims 1 to 11, **characterized in that** the membrane is molded to the cover, preferably injection molded.

13. Showerhead according to one of the claims 1 to 12, **characterized in that** the shut-off (9) is stopped after being switched.

## Revendications

1. Pomme de douche comprenant un logement extérieur (6), dans lequel est montée une vanne ajustable comprenant un corps de vanne (5) et un corps de fermeture (9) guidé à coulissement dans celui-ci, une extrémité du corps de fermeture (9) étant disposée en dessous d'une membrane pouvant être enfoncée (2), de telle sorte que le corps de fermeture (9) puisse être coulissé, pour l'ajustement du type de jet en enfonçant la membrane (2) à l'encontre de la force de réaction d'un ressort (7), depuis un premier siège de vanne (16) à un deuxième siège de vanne (17), comprenant des moyens de rappel avec lesquels le corps de fermeture (9) peut être déplacé d'un siège de vanne (17) à l'autre siège de vanne (16), **caractérisée en ce que** la membrane (2) est disposée dans un chapeau rotatif (1) et **en ce que** le corps de fermeture (9) est déplaçable par la rotation du chapeau (1) depuis un siège de vanne (17, 16) vers l'autre siège de vanne (16, 17).

2. Pomme de douche selon la revendication 1, **caractérisée en ce que** le chapeau rotatif (1) est réalisé avec une forme annulaire.

3. Pomme de douche selon la revendication 1 ou 2, **caractérisée en ce que** le chapeau (1) présente une ouverture (1d) de préférence ronde circulaire, dans laquelle la membrane (2) est insérée en affleurement du côté extérieur.

4. Pomme de douche selon l'une quelconque des revendications 1 à 3, **caractérisée en ce que** le chapeau (1) est guidé de manière à pouvoir tourner sur le corps de vanne (5) ou sur le logement extérieur (6).

5. Pomme de douche selon l'une quelconque des revendications 1 à 4, **caractérisée en ce que** le chapeau (1) forme une unité en forme de coupelle avec 1a membrane (2).

6. Pomme de douche selon l'une quelconque des revendications 1 à 5, **caractérisée en ce que** le corps de fermeture (9) présente en dessous de 1a membrane (2) un bouton-poussoir (3) relativement large.

7. Pomme de douche selon la revendication 6, **caractérisée en ce que** le bouton-poussoir (3) est guidé de manière à pouvoir coulisser dans le chapeau (1).

8. Pomme de douche selon la revendication 6 ou 7, **caractérisée en ce que** pour l'ajustement du corps de fermeture (9), le bouton-poussoir (3) est guidé sur une came de commande (5a) du corps de vanne (5).

9. Pomme de douche selon la revendication 8, **caractérisée en ce que** le bouton-poussoir (3) présente du côté inférieur des nervures (3b) qui glissent le long de la came de commande (5a) au cours de l'ajustement.

10. Pomme de douche selon l'une quelconque des revendications 6 à 9, **caractérisée en ce qu'**un ressort (7) est disposé entre le bouton-poussoir (3) et le corps de vanne (5), lequel est simultanément un ressort de compression et un ressort de torsion.

11. Pomme de douche selon l'une quelconque des revendications 1 à 10, **caractérisée en ce que** 1a membrane est réalisée en forme de coupelle.

12. Pomme de douche selon l'une quelconque des revendications 1 à 11, **caractérisée en ce que** la membrane est formée sur le chapeau, de préférence par injection.

13. Pomme de douche selon l'une quelconque des revendications 1 à 12, **caractérisée en ce que** 1e corps de fermeture (9) est bloqué après l'ajustement.
